# EUROPÄISCHE PATENTSCHRIFT

(11) **EP 0 552 459 B1**
(45) Veröffentlichungstag und Bekanntmachung des Hinweises auf die Patenterteilung: **28.06.1995**
(21) Anmeldenummer: 92121127.2
(22) Anmeldetag: 11.12.1992
(51) Int. Cl.: E06B 9/88, E05F 15/20

(54) **Sicherungsvorrichtung für Rolltore und dergleichen**
Safety device for roller shutters and similar closures
Dispositif de sécurité pour volets roulants et similaires

(30) Priorität: 22.01.1992 DE 4201971
(43) Veröffentlichungstag der Anmeldung: 28.07.1993
(73) Patentinhaber: Rademacher, Wilhelm, 46414 Rhede (DE)
(72) Erfinder: Rademacher, Wilhelm, 46414 Rhede (DE)
(74) Vertreter: von Rohr, Hans Wilhelm, Dipl.-Phys.

(56) Entgegenhaltungen:
- WO-A-92/11432
- DE-A- 3 304 962
- FR-A- 2 557 397
- GB-A- 2 189 906
- US-A- 4 529 920

## Beschreibung

Die Erfindung betrifft eine Verdunkelungsvorrichtung oder Sicherungsvorrichtung mit den Merkmalen des Oberbegriffs von Anspruch 1.

Verdunkelungsvorrichtungen der in Rede stehenden Art arbeiten normalerweise mit einem Rolladen aus Kunststoff-Lamellen, in früherer Ausführungsform auch aus Holz-Lamellen, oder in leichterer Ausführung auch mit einem Rollo aus dünnen Kunststoff-Lamellen, die dann meist noch in ihrer Neigung verstellbar Sind. Die gleiche Technik ist auch bei nicht verdunkelnden Sicherungsvorrichtungen mit Rollgittern oder Lamellen-Rolltoren bekannt, so daß die Erfindung sich auf derartige Sicherungsvorrichtungen auch ohne Verdunkelungswirkung bezieht.

Die GB - A - 2 189 906 offenbart eine Verdunkelungsvorrichtung, von der die Erfindung ausgeht, bei der zur Bestimmung der Position und der Geschwindigkeit sowie der Bewegungsrichtung der Verdunkelungsvorrichtung die von einem optoelektronischen Sensor erzeugten impulsförmigen Signale mit Hilfe einer Steuerung ausgewertet werden. Dabei wird der Lichtweg einer Lichtschranke von sich in Abhängigkeit von der Bewegung der Verdunkelungsvorrichtung drehenden Lamellen unterbrochen, die mit einer Antriebsvorrichtung für die Verdunkelungsvorrichtung gekoppelt sind. Bei Verwendung von zwei optoelektronischen Sensoren kann die Richtung der Bewegung der Verdunkelungsvorrichtung bestimmt werden. Die Steuerung dient u. a. auch der Bestimmung der Endposition im geöffneten wie auch im geschlossenen Zustand der Verdunkelungsvorrichtung.

Weiter ist aus der US - A - 4,529,920 eine Steuerungsvorrichtung für eine automatische Tür bekannt, bei der die momentane Position und Bewegungsrichtung der Tür aus der Bewegung eines Antriebsriemens ermittelt wird, der die Bewegung eines Motors auf die bewegliche Tür überträgt. Die Ermittlung der Position und der Bewegungsrichtung der Tür wird dabei mit Hilfe zweier Lichtschranken durchgeführt, wobei von an dem Antriebsriemen angeordneten Zähnen die Lichtwege der beiden Lichtschranken unterbrechbar sind.

Bei einer Beschattungsanlage bzw. Markise ist es bekannt, Positionssensoren als von der Walze zum Aufwickeln eines Behangs bzw. des Markisenstoffes durch Impulse gesteuerte Inkrementalgeber auszuführen und letztlich aus den umfaßten Umdrehungen der Walze das Erreichen von Endstellungen des aufrollbaren Behanges bzw. des Markisenbezuges zu ermitteln (DE - A - 40 09 373).

Die drei genannten Verdunkelungsvorrichtungen weisen die Gemeinsamkeit auf, daß jeweils mit Hilfe eines Sensors aus der Umdrehungsposition des Antriebsmechanismus für eine bewegliche Verdunkelungsvorrichtung oder für eine bewegliche Tür das Erreichen der Endposition sowohl im geöffneten als auch im geschlossenen Zustand vorausbestimmbar sind. Als problematisch erweist es sich dabei, daß die für das Aufwickeln beispielsweise eines Rolladens verwendete Walze einen solch großen Durchmesser aufweist, daß die für die Bestimmung der Endposition erforderliche Genauigkeit eine Auflösung in der Bestimmung der Winkelposition erfordert, die nur einem Bruchteil einer gesamten Umdrehung der Walze entspricht. Da jedoch die dargestellten, aus dem Stand der Technik bekannten Meßvorrichtungen für die Bestimmung der Winkelposition der Walze eine derartige Auflösung in der Bestimmung der Winkelposition nicht erlauben, ist die Genauigkeit der Vorausbestimmung der Endposition im geöffneten wie auch im geschlossenen Zustand der Verdunkelungsvorrichtung im Stand der Technik zu gering.

Schließlich offenbaren die DE - C - 33 04 962 und die darin genannte DE - A - 28 36 938 eine Verdunkelungsvorrichtung, die einen als Rohrmotor ausgeführten elektrischen Antriebsmotor und eine mit elektromechanischen Endschaltern arbeitende Steuerungseinrichtung für diesen Antriebsmotor aufweist. Alle installationstechnisch notwendigen Teile dieser Verdunkelungsvorrichtung befinden sich im Rolladenkasten. Der Rohrmotor wird über eine Fernsteuerung ferngesteuert. Die Endschalter arbeiten elektromechanisch mit Spindel und darauf laufender Spindelmutter, die einen Schalter betätigt, wenn der Rolladen die obere oder untere Endstellung erreicht hat. Das ist zweckmäßig, weil so die Endschalter in unmittelbarer Nähe der Steuerungseinrichtung für den elektrischen Antriebsmotor im Rolladenkasten angeordnet sind. Spezielle Anordnungen am Fensterrahmen müssen nicht realisiert werden. Die hier verwirklichten elektro-mechanischen Endstellungssensoren sind aber insoweit problematisch, als sie nur bei geöffnetem Rolladenkasten eingestellt werden können und die Einstellung auch relativ kompliziert ist. Das ist deswegen besonders problematisch, weil durch mechanische Veränderungen und Verschleiß die wirklichen Endstellungen des Rolladens selbst relativ schnell von den durch die Endschalter definierten Endstellungen abzuweichen beginnen.

Der Erfindung liegt die Aufgabe zugrunde, eine so weit wie möglich elektronisch arbeitende, einfach zu installierende und nachzustellende sowie preisgünstige Ansteuerung der Steuerungseinrichtung einer Vorrichtung der in Rede stehenden Art zu realisieren.

Die zuvor aufgezeigte Aufgabe ist zunächst durch die Merkmale des kennzeichnenden Teils von Anspruch 1 gelöst. Die Endstellungssensoren sind der Walze bzw. dem Antriebsmotor zugeordnet, haben insoweit also den gleichen Vorteil wie die elektromechanischen Endschalter des Standes der Technik, allerdings ohne den zusätzlichen Aufwand von Spindel und Spindelmutter. Interessant ist dabei, daß praktisch vollständig mit elektronischen Mitteln gearbeitet werden kann. Dadurch ist es möglich, auch die Umdrehungen der Antriebswelle zusätzlich als Signale heranzuziehen, und zwar als Korrektursignale (Feinauflösung) in Verbindung mit den als Grobsignale dienenden Signalen, die von den Umdrehungen der Walze abgeleitet werden. Dadurch kann mit geringem elektronischem bzw. auswertungstechnischem Aufwand eine sehr hohe Genauigkeit in der Positionierung des Rolladens oder des Rollgitters erreicht werden. Da sich die Erfassung in der elektronischen Steuerungseinrichtung abspielt, können die vorgegebenen Sollwerte leicht geändert und die damit geänderten Verhältnisse der Mechanik durch Änderungen und Verschleiß angepaßt werden. Dazu muß man den Rolladenkasten nicht öffnen und auch keine mechanischen Einstellmaßnahmen durchführen, alles kann allein durch elektronische Mittel und damit schnell und genau erfolgen.

Bevorzugte Ausgestaltungen und Weiterbildungen der zuvor beschriebenen Lehre sind den Ansprüchen 2 bis 7 beschrieben.

Im folgenden wird die Erfindung anhand einer lediglich Ausführungsbeispiele darstellenden Zeichnung näher erläutert. In der Zeichnung zeigt
- Fig. 1: rein mechanisch, in einer Übersichtdarstellung, eine Verdunkelungsvorrichtung gemäß der Erfindung,
- Fig. 2: die Verdunkelungsvorrichtung aus Fig. 1 in einer Ansicht von der Innenseite eines entsprechenden Fensters her.
- Fig. 3: in schematischer Darstellung die Walze zum Aufwickeln des Rolladens mit darin befindlichem Rohrmotor,
- Fig. 4: in einem bevorzugten Ausführungsbeispiel und ausschnittsweise das in Fig. 3 links erkennbare Ende der Walze,
- Fig. 5: einen Biegebalken als ein Ausführungsbeispiel zur Erfassung des Drehmomentes des Antriebsmotors,
- Fig. 6: eine Schemadarstellung für einen Sensor zur Erfassung der Umdrehungen der Abtriebswelle des Antriebsmotors.

Wie Fig. 1 und 2 darstellen, besteht eine Verdunkelungsvorrichtung der in Rede stehenden Art in ihrem grundsätzlichen Aufbau aus einem Rolladen 1, einer Walze 2 zum Aufwickeln des Rolladens 1, wobei die Walze 2 normalerweise in einem Rolladenkasten 3 angeordnet ist, der seinerseits in der Außenwand 4 eines Gebäudes eingebaut ist, meist oberhalb eines Fensters 5. Wie eingangs schon erläutert worden ist, gelten entsprechende Überlegungen auch für eine Sicherungsvorrichtung mit einem keine Verdunkelung bewirkenden Rollgitter, einem Rolltor od. dgl..

Zum Aufwickeln des Rolladens 1 ist ein elektrischer Antriebsmotor 6 vorgesehen, der hier im Regelfall als Rohrmotor ausgeführt und im Inneren der Walze 2 angeordnet ist. Der Antriebsmotor 6 steht über eine Antriebswelle 7 und ein Getriebe 8 mit einem Mitnehmer 9 in Verbindung, der von innen her an die Walze 2 angekuppelt ist und das vom Antriebsmotor 6 erzeugte Drehmoment auf die Walze 2 überträgt (Fig. 3). Der Antriebsmotor 6 selbst ist ortsfest an der Außenwand 4 gelagert, die Außenwand 4 bildet also ein Widerlager 10, das das Gegenmoment vom Antriebsmotor 6 aufnimmt. Das Widerlager 10 ist hier konkret als Wandhalter an der Außenwand 4 ausgeführt (Fig. 3, 4).

Selbstverständlich muß der elektrische Antriebsmotor 6 gesteuert werden. Dazu dient eine in Fig. 1 nur schematisch angedeutete Steuerungseinrichtung 11. Diese wird durch verschiedene Schalter bzw. Sensoren gesteuert bzw. betätigt. Nicht dargestellt ist dabei, daß dazu zunächst ein Hand-Ein- und AusSchalter bzw. ein entsprechender Automatikschalter, beispielsweise für eine Zeitsteuerung, gehört. Das entspricht jedenfalls üblicher Ausstattung wie im Stand der Technik beschrieben. Zu diesen Schaltern und Sensoren gehören aber auch Endstellungssensoren 12, 13 für die obere und untere Endstellung des Rolladens 1.

Vorgesehen ist, daß die Endstellungssensoren 12, 13 der Walze 2 und dem Antriebsmotor 6 zugeordnet sind und die Umdrehungen der Walze 2 und der Antriebswelle 7 des Antriebsmotors 6 elektronisch erfassen und daß die Steuerungseinrichtungen 11 aus den erfaßten Umdrehungen der Walze 2 und der Antriebswelle 7 des Antriebsmotors 6 das Erreichen der Endstellungen oben bzw. unten ermittelt. Die Vorzüge dieser erfindungsgemäßen Realisierung der Endstellungssensoren 12, 13 in Verbindung mit einer vollelektronischen Steuerungseinrichtung 11 sind im allgemeinen Teil der Beschreibung erläutert worden. Darauf darf verwiesen werden.

Aus dem Stand der Technik sind vielerlei Möglichkeiten bekannt, Umdrehungen einer Walze oder einer Welle meßtechnisch zu erfassen. Drehgeber, Winkelkodierer etc. sind handelsüblich erhältlich. Zweckmäßig ist es in diesem Fall, die Ausgangssignale der Endstellungssensoren 12, 13 zu digitalisieren, damit werden die Endstellungssensoren 12, 13 also als Impulsgeber ausgeführt. In der Steuerungseinrichtung 11 wird dann die Anzahl der empfangenen Impulse ermittelt und mit der den Endstellungen entsprechenden gespeicherten Soll-Impulszahlen verglichen. Besonders zweckmäßig ist es dabei, die Impulsgeber berührungslos betätigbar auszuführen, beispielweise als Reed-Schalter (Reed-Magnet mit beim Durchlaufen des Magnetfeldes geschaltetem Reed-Kontakt), als induktiv oder kapazitiv beeinflußbarer Näherungsschalter oder auch als optischer Schalter (Lichtschranke oder Reflektor-Lichtschranke).

Das in Fig. 3 und 4 dargestellte Ausführungsbeispiel zeigt das Beispiel eines Reed-Schalters für die Erfassung der Umdrehungen der Walze 2. Hier sind auf dem Umfang der Walze 2 verteilt an deren Stirnseite zwei Reed-Magneten 15 angeordnet, denen gegenüber steht an einem mit dem Widerlager 10 verbundenen Trägerkörper ein Reed-Kontakt 16. Dadurch werden je Umdrehung der Walze 2 zwei Impulse erzeugt. Das reicht für die erforderliche Meßgenauigkeit in vielen Fällen aus. Man kann eine größere Impulszahl mit einer größeren Anzahl von Reed-Magenten 15 realisieren und damit auch kleinere Wegstrecken ermitteln.

Fig. 6 zeigt die Ermittlung der Umdrehungen der Antriebswelle 7 mit einer Lichtschranke 17, in deren Bereich die Antriebswelle 7 einseitig abgeschliffen ist. Hier wird also je Umdrehung der Antriebswelle 7 des Antriebsmotors 6 ein Impuls erzeugt. Wegen der gegenüber der Drehzahl der Walze 2 vielfach höheren Drehzahl der Antriebswelle 7 des Antriebsmotors 6 ist die von der Lichtschranke 17 als Endstellungssensor 13 erzeugte Impulsfolge sehr viel dichter als die vom Reed-Schalter 15, 16 des Endstellungssensors 12 erzeugte Impulsfolge. Man kann nun beide Impulsfolgen gemeinsam schaltungstechnisch nutzen und zwar so, daß die von den Umdrehungen der Walze 2 abgeleiteten Signale (Impulse) als Grobsignale und die von den Umdrehungen der Antriebswelle 7 abgeleiteten Signale (Impulse) als Korrektursignale (Feinauflösung) ausgewertet werden. Das schafft die gewünschte hohe Positioniergenauigkeit mit geringem steuerungstechnischem Aufwand.

Eine doppelte Auswertungssicherheit gewinnt man dann, wenn man beide Impulsfolgen, die zuvor erläutert worden sind, in der Steuerungseinrichtung 11 auswertet. Dann ist aber eine relativ große Datenmenge zu verarbeiten. Man kann nun von der unterschiedlichen Genauigkeit der Impulsfolgen der beiden Endstellungssensoren 12, 13 ausgehen und eine stufenweise Auswertung in der Steuerungseinrichtung 11 wählen, nämlich dadurch, daß die von den Umdrehungen der Antriebswelle 7 abgeleiteten Signale (Impulse) von der Steuerungseinrichtung 11 erst dann erfaßt und ausgewertet werden, wenn die Anzahl der von den Umdrehungen der Walze 2 abgeleiteten Signale (Impulse) mit der vorgegebenen Soll-Impulszahl übereinstimmt und/oder nur erfaßt und ausgewertet werden, bis die Anzahl der von den Umdrehungen der Walze 2 abgeleiteten Signale (Impulse) mit der Soll-Impulszahl nicht mehr übereinstimmt. Damit nutzt man dann die dichte Impulsfolge des Endstellungssensors 13 nur in einem kleinen, der eigentlichen Endstellung und Abschaltung des Antriebsmotors 6 unmittelbar vorausgehenden bzw. folgenden Bereich. Das verringert die von der Steuerungseinrichtung 11 zu verarbeitende Datenmenge ganz erheblich.

Weiter oben ist schon erläutert worden, daß ein besonderer Vorteil der primär elektronischen Gestaltung der Endstellungssensoren 12, 13 und der Steuerungseinrichtung 11 darin liegt, daß die den Endstellungen entsprechenden, in der Steuerungseinrichtung 11 elektronisch gespeicherten Soll-Umdrehungszahlen bzw. Soll-Impulszahlen der Walze 2 und der Antriebswelle 7 elektronisch verstellbar sind. Hierzu empfiehlt es sich, daß zur Verstellung der gespeicherten Soll-Umdrehungszahlen (Soll-Impulszahlen) ein extern bedienbarer oder automatisch schaltender Impulsgeber vorgesehen ist. Stellt man im Betrieb also fest, daß bei der erfindungsgemäßen Verdunkelungsvorrichtung die Endstellungen oben oder unten nicht mehr richtig erreicht werden, paßt man durch Veränderung der programmierten Soll-Umdrehungszahlen (Soll-Impulszahlen) den Speicherinhalt der Steuerungseinrichtung 11 einfach wieder an die tatsächlichen Verhältnisse an. Man kann dazu einen Programmiermodus an der Steuereinheit vorsehen, die hier nicht dargestellt ist, jedoch den Hand-Ein- und Aus-Schalter (zumindest diesen) enthält. Die Steuersignale können drahtlos übermittelt werden, aber auch sehr einfach über die Versorgungsleitungen des elektrischen Antriebsmotors 6.

Als Endstellungssensoren 12, 13 haben sich in einem verschmutzungsunempfindlichen Bereich, also im Bereich der Walze 2, Reed-Schalter sehr bewährt. Hohe Lebensdauer, verschmutzungsunempfindlich und preiswert stellen sie eine zweckmäßige Lösung dar. Dort, wo weniger Verschmutzungsgefahr besteht, also hier im Bereich der Antriebswelle 7 des Antriebsmotors 6, ist im Ausführungsbeispiel, wie oben schon erläutert, eine optische Ermittlung der Umdrehungen vorgesehen. Die Steuerungseinrichtung 11 kann in einem bevorzugten Ausführungsbeispiel einen Mikroprozessor umfassen, der als Speichermedium beispielsweise in modernes EEPROM aufweisen kann. Dieses Speichermedium kann auch bei Spannungsausfall die programmierten Daten erhalten, es kann gelöscht und wieder neu beschrieben werden und ist damit ein für den Anwendungsfall vorzügliches Speichermedium. Insbesondere erlaubt es die einfache Abspeicherung erforderlicher Soll-Daten in großem Umfange.

## Patentansprüche

1. Verdunkelungsvorrichtung oder Sicherungsvorrichtung mit einem Rolladen (1) oder einem Rollgitter, mit einem Rolladenkasten (3), mit einer Walze (2), mit einem elektrischen Antriebsmotor (6), mit einer den Antriebsmotor (6) steuernden Steuerungseinrichtung (11) und mit Schaltern und Endstellungssensoren (12, 13), wobei die Walze (2) in dem Rolladenkasten (3) angeordnet ist und für das Aufwickeln des Rolladens (1) oder des Rollgitters dient, wozu vorzugsweise der Antriebsmotor (6) als Rohrmotor ausgeführt und im Inneren der Walze (2) angeordnet ist, wobei die Schalter von Hand oder durch eine Automatik betätigbar sind und zum Ein- und Ausschalten dienen, wobei Endstellungssensoren (12, 13) für das Erfassen von Endstellungen des Rolladens (1) oder des Rollgitters vorhanden sind und wobei ein Endstellungssensor (12) der Walze (2) zugeordnet ist und die Anzahl der Umdrehungen der Walze (2) elektronisch mißt, **dadurch gekennzeichnet**, daß ein zweiter Endstellungssensor (13) dem Antriebsmotor (6) zugeordnet ist und die Anzahl der Umdrehungen der Antriebswelle (7) des Antriebsmotors (6) elektronisch mißt, daß die Steuerungseinrichtung (11) aus den gemessenen Umdrehungen der Walze (2) und der Antriebswelle (7) des Antriebsmotors (6) das Erreichen der oberen und unteren Endstellung des Rolladens (1) oder Rollgitters ermittelt und daß dabei die von den Umdrehungen der Walze (2) abgeleiteten Signale als Grobsignale und die von den Umdrehungen der Antriebswelle (7) abgeleiteten Signale als Korrektursignale zur Feinauflösung ausgewertet werden.

2. Vorrichtung nach Anspruch 1, dadurch gekennzeichnet, daß die Endstellungssensoren (12, 13) als Impulsgeber ausgeführt sind und in der Steuerungseinrichtung (11) die Anzahlen der empfangenen Impulse ermittelt und mit den Endstellungen entsprechenden gespeicherten Soll-Impulszahlen verglichen werden.

3. Vorrichtungen nach Anspruch 2, dadurch gekennzeichnet, daß die die Endstellungssensoren (12, 13) bildenden Impulsgeber berührungslos betätigbar und dazu die Impulsgeber als Reed-Schalter, induktive oder kapazitive Näherungsschalter oder optische Schaltelemente ausgeführt sind.

4. Vorrichtung nach einem der Ansprüche 1 bis 3, dadurch gekennzeichnet, daß je Umdrehung der Walze (2) ein bis zehn, vorzugsweise zwei Impulse erzeugt werden und/oder daß je Umdrehung der Antriebswelle (7) des Antriebsmotors (6) ein Impuls erzeugt wird.

5. Vorrichtung nach einem der Ansprüche 1 bis 4, dadurch gekennzeichnet, daß die von den Umdrehungen der Antriebswelle (7) abgeleiteten Impulse von der Steuerungseinrichtung (11) erst dann erfaßt und ausgewertet werden, wenn die Anzahl der von den Umdrehungen der Walze (2) abgeleiteten Impulse mit der vorgegebenen Soll-Impulszahl übereinstimmt und/oder nur erfaßt und ausgewertet werden, bis die Anzahl der von den Umdrehungen der Walze (2) abgeleiteten Impulse mit der Soll-Impulszahl nicht mehr übereinstimmt.

6. Vorrichtung nach einem der Ansprüche 1 bis 5, dadurch gekennzeichnet, daß die den Endstellungen entsprechenden, in der Steuerungseinrichtung (11) elektronisch gespeicherten Soll-Umdrehungszahlen und/oder Soll-Impulszahlen der Walze (2) und/oder der Antriebswelle (7) elektronisch verstellbar sind.

7. Vorrichtung nach Anspruch 6, dadurch gekennzeichnet, daß zur Verstellung der gespeicherten Soll-Umdrehungszahlen und/oder Soll-Impulszahlen ein extern bedienbarer oder automatisch schaltender Impulsgeber vorgesehen ist.

## Claims

1. A darkening device or security device having a roller shutter (1) or roller screen, having a roller shutter housing (3), having a roller (2), having an electric drive motor (6), having a controller (11) which controls the electric drive motor (6), and having switches and end position sensors (12, 13), wherein the roller (2) is disposed in the roller shutter housing (3) and serves for rolling up the roller shutter (1) or the roller screen, for which purpose the drive motor (6) is preferably designed as a tubular motor and is disposed inside the roller (2), wherein the switches can be operated manually or by automatic action and serve for switching on and switching off, wherein end position sensors (12, 13) are present for detecting end positions of the roller shutter (1) or of the roller screen, and wherein one end position sensor (12) is associated with the roller (2) and measures the number of revolutions of the roller (2) electronically, characterised in that a second end position sensor (13) is associated with the drive motor (6) and measures the number of revolutions of the drive shaft (7) of the drive motor (6) electronically, that the controller (11) determines when the upper and lower end positions of the roller shutter (1) or roller screen are reached from the measured revolutions of the roller (2) and of the drive shaft (7) of the drive motor (6), and that the signals derived from the revolutions of the roller (2) are thereby evaluated as coarse signals and the signals derived from the revolutions of the drive shaft (7) are thereby evaluated as correction signals for fine resolution.

2. A device according to claim 1, characterised in that the end position sensors (12, 13) are designed as pulse generators, and the numbers of pulses received are determined and compared in the controller (11) with stored set numbers of pulses corresponding to the end positions.

3. Devices according to claim 2, characterised in that the pulse generators forming the end position sensors (12, 13) can be actuated without contact, and for this purpose the pulse generators are designed as reed switches, inductive or capacitive proximity switches or optical switching elements.

4. A device according to any one of claims 1 to 3, characterised in that from one to ten pulses, preferably two pulses, are generated for each revolution of the roller (2) and/or that one pulse is generated for each revolution of the drive shaft (7) of the drive motor (6).

5. A device according to any one of claims 1 to 4, characterised in that the pulses derived from the revolutions of the drive shaft (7) are not determined and evaluated by the controller (11) until the number of pulses derived from the revolutions of the roller (2) agrees with the predetermined set number of pulses and/or are only determined and evaluated until the number of pulses derived from the revolutions of the roller (2) no longer agrees with the set number of pulses.

6. A device according to any one of claims 1 to 5, characterised in that the set numbers of revolutions and/or set numbers of pulses of the roller (2) and/or of the drive shaft (7) which are stored in the controller (11) are electronically adjustable.

7. A device according to claim 6, characterised in that an externally operable or automatically switching pulse generator is provided for adjusting the stored set number of revolutions, and/or the set number of pulses.

## Revendications

1. Dispositif d'obscurcissement ou dispositif de sécurité, comprenant un volet roulant (1) ou une grille roulante, un caisson (3) destiné au volet roulant, un rouleau (2), un moteur d'entraînement électrique (6), un mécanisme de commande (11) commandant le moteur d'entraînement (6), ainsi que des interrupteurs et des détecteurs de positions finales (12, 13), le rouleau (2) étant disposé dans le caisson (3) destiné au volet roulant et servant à l'enroulement du volet roulant (1) ou de la grille roulante, le moteur d'entraînement (6) étant réalisé à cet effet de préférence sous forme d'un moteur tubulaire et étant disposé à l'intérieur du rouleau (2), dans lequel les interrupteurs peuvent être actionnés à la main ou par un dispositif automatique et servent à la mise en et hors-circuit, dans lequel sont présents des détecteurs de positions finales (12, 13) pour enregistrer les positions finales du volet roulant (1) ou de la grille roulante et dans lequel un détecteur de position finale (12) est attribué au rouleau (2) et mesure le nombre de tours effectués par le rouleau (2), caractérisé en ce qu'un second détecteur de position finale (13) est attribué au moteur d'entraînement (6) et mesure électroniquement le nombre de tours effectués par l'arbre d'entraînement (7) du moteur d'entraînement (6), en ce que le mécanisme de commande (11), à partir des rotations mesurées du rouleau (2) et de l'arbre d'entraînement (7) du moteur d'entraînement (6), détermine le fait d'avoir atteint la position terminale supérieure et inférieure du volet roulant (1) ou de la grille roulante, et en ce que, en l'occurrence, les signaux dérivés des rotations du rouleau (2) sont évalués comme signaux approximatifs et les signaux dérivés des rotations de l'arbre d'entraînement (7) sont évalués comme signaux de correction pour la résolution fine.

2. Dispositif selon la revendication 1, caractérisé en ce que les détecteurs de positions finales (12, 13) sont réalisés sous forme de générateurs d'impulsions et, dans le mécanisme de commande (11), les nombres des impulsions reçues sont déterminés et comparés avec les nombres d'impulsions de consigne mémorisés correspondant aux positions finales.

3. Dispositif selon la revendication 2, caractérisé en ce que les générateurs d'impulsions formant les détecteurs de positions finales (12, 13) peuvent être actionnés sans contact et, à cet effet, les générateurs d'impulsions sont réalisés sous forme de commutateurs reed, de détecteurs de proximité inductifs ou capacitifs ou encore d'éléments de commutation optiques.

4. Dispositif selon l'une quelconque des revendications 1 à 3, caractérisé en ce que, à chaque rotation du rouleau (2), sont générées de 1 à 10, de préférence 2 impulsions et/ou en ce que, à chaque rotation de l'arbre d'entraînement (7) du moteur d'entraînement (6), est générée une impulsion.

5. Dispositif selon l'une quelconque des revendications 1 à 4, caractérisé en ce que les impulsions dérivées des rotations de l'arbre d'entraînement (7) ne sont enregistrées et évaluées par le mécanisme de commande (11) que lorsque le nombre des impulsions dérivées des rotations du rouleau (2) coïncide avec le nombre d'impulsions de consigne préétabli et/ou ne sont enregistrés et évalués que lorsque le nombre des impulsions dérivées des rotations du rouleau (2) ne concorde plus avec le nombre d'impulsions de consigne.

6. Dispositif selon l'une quelconque des revendications 1 à 5, caractérisé en ce que les nombres de tours de consigne et/ou les nombres d'impulsions de consigne du rouleau (2) et/ou de l'arbre d'entraînement (7) correspondant aux positions finales et enregistrés électroniquement dans le mécanisme de commande (11) peuvent être réglés par voie électronique.

7. Dispositif selon la revendication 6, caractérisé en ce que, pour le réglage du nombre de tours de consignes et/ou du nombre d'impulsions de consigne mémorisées, on prévoit un générateur d'impulsions qui peut être actionné de l'extérieur ou qui peut être commuté automatiquement.
